# EUROPÄISCHE PATENTSCHRIFT

(11) **EP 1 340 938 B1**
(45) Veröffentlichungstag und Bekanntmachung des Hinweises auf die Patenterteilung: **16.11.2005**
(21) Anmeldenummer: 02028398.2
(22) Anmeldetag: 18.12.2002
(51) Int. Cl.: F21V 17/06, F21V 3/00

(54) **Vorrichtung zum Befestigen eines Leuchtenhohlkörpers**
Mounting device for hollow lamp bodies
Dispositif de fixation pour corps de lampes creuses

(30) Priorität: 28.02.2002 DE 10208660
(43) Veröffentlichungstag der Anmeldung: 03.09.2003
(73) Patentinhaber: HERNER GLAS BERND HOFFBAUER GmbH & CO. Leuchten und Industrieglas KG, D-44628 Herne (DE)
(72) Erfinder: Hoffbauer, Bernd, 44628 Herne (DE)
(74) Vertreter: Ostriga, Sonnet, Wirths & Roche

(56) Entgegenhaltungen:
- DE-A- 19 504 016
- DE-U- 1 827 086
- DE-U- 29 801 737
- GB-A- 342 503

## Beschreibung

Die Erfindung betrifft eine Vorrichtung zum Befestigen eines Leuchtenhohlkörpers an einer eine Lampe aufnehmenden Fassungsarmatur mit einem einen Radialbereich sowie einen kreiszylindrischen Buchsenbereich umfassenden zur Verklebung mit dem Leuchtenhohlkörper geeigneten Tragring, wobei der Leuchtenhohlkörper an seinem Inneren mindestens eine Hinterschneidung aufweist, welche der Durchtrittsöffnung für die Fassungsarmatur benachbart ist, wobei der Tragring wenigstens ein nach außen wirkendes Sicherungselement aufweist, welches federelastisch radial zurückweicht, wenn der Buchsenbereich die Durchtrittsöffnung passiert.

Eine solche Vorrichtung ist bekannt aus dem Dokument DE 18 27 086 U. Die bekannte Vorrichtung weist außen am kreiszylindrischen Buchsenbereich ihres Tragringes Metallbügelfedern auf welche mit ihren freien Enden nach oben zur Durchtrittsöffnung des Leuchtenhohlkörpers hin weisen und jeweils einen nach außen vorgewölbten Buckel besitzen. Der kreiszylindrische Buchsenbereich ist mit einem Innengewinde versehen, welches mit dem Außengewinde des Fassungsträgers zusammenwirkt. Zur Montage des den Fassungsträger bereits beinhaltenden bekannten Tragringes wird letzterer mit seinem Buckelbereich durch die Durchtrittsöffnung des Leuchtenhohlkörpers hindurch so weit eingeführt, bis sein den Radialbereich bildender Flansch oben auf dem Rand der Durchtrittsöffnung aufliegt. Während dieser Einführbewegung geben die Metallbügelfedern beim Passieren der Durchtrittsöffnung nach. Wenn die Montage beendet ist, untergreifen die Metallbügelfedern mit ihren nach auswärts gerichteten Buckeln die der Durchtrittsöffnung benachbarte Hinterschneidung des Leuchtenhohlkörpers.

Die von dem Dokument DE 18 27 086 U bekannte Vorrichtung wird deshalb als nachteilig empfunden, weil die Metallbügelfedern bei einem relativ schweren Leuchtenhohlkörper aus Glas ein großes Feder-Rückstellmoment aufbringen müssen, um ein Herabfallen des schweren Leuchtenhohlkörper zu verhindem. Andererseits ist die Montage des bekannten Tragringes mit Metallbügelfedern eines derartig großen Feder-Rückstellmoments sehr schwergängig und damit unhandlich.

Eine von der DE 195 04 016 C2 bekannte und an sich sehr vorteilhafte Vorrichtung ist insoweit verbesserungswürdig, als der Leuchtenhohlkörper lediglich mit einer Klebstoffverbindung an dem Tragring befestigt ist und unter Umständen eine fehlerhafte Klebstoffverbindung ein Lösen des Leuchtenhohlkörpers von der Fassungsarmatur und dadurch ein Herabfallen des Glaskörpers verursachen kann.

Ausgehend von einer Vorrichtung entsprechend dem Dokument DE 18 27 086 U, besteht die Aufgabe der Erfindung darin, die bekannte Vorrichtung so weiter zu entwickeln, dass ein Lösen des Leuchtenhohlkörpers von dem Tragring, auch bei einem Lösen einer gegebenenfalls vorhandenen Klebstoffverbindung, sicher verhindert werden kann.

Entsprechend der Erfindung wird diese Aufgabe gemeinsam mit den Merkmalen des Oberbegriffs des Anspruchs 1 mit dessen kennzeichnenden Merkmalen dadurch gelöst, dass der im Tragring aufgenommene Fassungsträger das federelastisch radiale Zurückweichen des Sicherungselements blockiert. Dadurch hat die Erfindung eine etwa dübelartige zusätzliche Sicherung geschaffen, indem das Zurückweichen der Sicherungselemente durch den eingeschraubten Fassungsträger verhindert wird.

Für die Ausgestaltung des Sicherungselements ergeben sich unterschiedliche Möglichkeiten. In einer ersten Ausführungsform weist das Sicherungselement Vorsprünge mit hakenartigen Wulsten auf. Die hakenartigen Wulste bilden Gegenflächen für die Hinterschneidung im Leuchtenhohlkörper, wodurch der axiale Bewegungsspielraum begrenzt ist. Der Leuchtenhohlkörper wird somit zuverlässig am Tragring gehalten und kann nicht von diesem herabfallen.

In einer weiteren Ausgestaltung der Erfindung sind die hakenartigen Wulste axial von der Hinterschneidungsfläche im Leuchtenhohlkörper distanziert. Die Fertigungstoleranzen können damit sowohl im Leuchtenhohlkörper als auch in den Sicherungselementen des Tragrings gröber gehalten werden, was die Fertigungskosten herabsetzt. Löst sich die Klebeverbindung zwischen Tragring und Leuchtenhohlkörper, wird bei dieser Ausführungsform der Leuchtenhohlkörper nach einer geringen Axialbewegung von den hakenartigen Wulsten aufgefangen.

In einer ebenfalls vorteilhaften Ausgestaltung der Erfindung werden die Hinterschneidungsflächen formschlüssig von den hakenartigen Wulsten hintergriffen. Diese Ausführungsform gestattet es, gegebenenfalls auf eine Verklebung zu verzichten. Bei einem solchen Anwendungsfall wird der Leuchtenhohlkörper ausschließlich durch die Sicherungselemente an einer axialen Relativbewegung zum Tragring gehindert.

Eine ebenfalls vorteilhafte Ausgestaltung der Erfindung sieht vor, die Sicherungselemente von einer aus dem Buchsenbereich des Tragrings freigeschnittenen Zunge zu bilden. Die Ausführungsform erlaubt es, den Tragring einschließlich der Sicherungselemente einstückig und damit kostengünstig als Formteil, insbesondere als Kunststoffspritzgussteil, herzustellen.

Weitere Vorteile ergeben sich aus den nicht zitierten Unteransprüchen sowie den folgenden Ausführungsbeispielen. Es zeigen:
- Fig. 1: eine Schnittdarstellung der Vorrichtung mit Leuchtenhohlkörper,
- Fig. 2: eine seitliche Ansicht des Tragrings der Vorrichtung,
- Fig. 3: eine Draufsicht auf den Tragring gemäß Fig. 2 und
- Fig. 4: eine Schnittdarstellung des Tragrings gemäß Fig. 2.

In den Zeichnungen wird eine Vorrichtung zum Befestigen eines Leuchtenhohlkörpers an einer eine Lampe aufnehmenden Fassungsarmatur insgesamt mit der Bezugsziffer 10 bezeichnet. Eine solche Vorrichtung 10 umfasst im wesentlichen einen Tragring 11 sowie einen Fassungsträger 12 (siehe Fig. 1). Gemäß Fig. 2 weist der Tragring 11 einen Ringbund 13 sowie einen Buchsenbereich 14 auf. Aus dem Buchsenbereich 14 sind gegenüberliegend zwei Sicherungselemente 15a, b freigeschnitten, wie aus den Fig. 3 und 4 hervorgeht. Die Sicherungselemente 15a, b sind mit hakenartigen Wulsten 16 versehen. Auf der Innenseite des Buchsenbereichs 14 ist ein Innengewinde 17 angeordnet, das der Verschraubung mit dem Fassungsträger 12 dient.

Beim Einführen des Tragrings 11 in eine Öffnung 21 eines Leuchtenhohlkörpers 19 (siehe Fig. 1) weichen die hakenartigen Wulste 16 radial nach innen zurück und können so einen Kragen 20 des Leuchtenhohlkörpers 19 passieren. Der Ringbund 13 des Tragrings 11 bildet je nach Ausführung einen Anschlag am Kragen 20 des Leuchtenhohlkörpers 19 oder stellt eine Fläche zur Verklebung mit diesem bereit.

In Fig. 1 ist der Leuchtenhohlkörper 19 mit verklebtem Tragring 11 sowie eingeschraubtem Fassungsträger 12 dargestellt. Der Tragring 11 ist konzentrisch im Kragen 20 des Leuchtenhohlkörpers 19 aufgenommen und mittels einer Klebstoffschicht 18 zwischen Ringbund 13 und Kragen 20 an diesem befestigt. Die hakenartigen Wulste 16 der Sicherungselemente 15 sind axial von Hinterschneidungen 23 distanziert angeordnet. Der mit einem Außengewinde 22 versehene Fassungsträger 12 ist in das Innengewinde 17 des Tragrings eingeschraubt und durch eine Mutter 24 gekontert.

Kommt es durch eine fehlerhafte Verklebung zu einem Lösen der Klebeverbindung, bewegt sich der Leuchtenhohlkörper 19 in die in Fig. 1 dargestellte Richtung y, bis die Hinterschneidungen 23 mit den hakenartigen Wulsten 16 der Sicherungselemente 15 in Kontakt geraten. Der in den Tragring 13 eingeschraubte Fassungsträger 12 verhindert, dass die Sicherungselemente 15, veranlasst durch das Eigengewicht des Leuchtenhohlkörpers 19 radial nach innen zurückweichen und der Leuchtenhohlkörper 19 vom Tragring 11 herabfallen kann.

## Patentansprüche

1. Vorrichtung zum Befestigen eines Leuchtenhohlkörpers (19) an einer eine Lampe aufnehmenden einen Fassungsträger (12) aufweisenden Fassungsarmatur, mit einem einen Radialbereich (13) sowie mit einem einen kreiszylindrischen Buchsenbereich (14) umfassenden, zur Verklebung mit dem Leuchtenhohlkörper (19) geeigneten Tragring (11), wobei der Leuchtenhohlkörper (19) in seinem Inneren mindestens eine Hinterscheidung (23) aufweist, welche der Durchtrittsöffnung (21) für die Fassungsarmatur benachbart ist, wobei der Tragring (11) wenigstens ein nach außen wirkendes Sicherungselement (15) aufweist, welches federelastisch radial zurückweicht, wenn der Buchsenbereich (14) die Durchtrittsöffnung (21) passiert, **dadurch gekennzeichnet, dass** der im Tragring (11) aufgenommene Fassungsträger (12) das federelastisch radiale Zurückweichen des Sicherungselementes (15) blockiert.

2. Vorrichtung nach Anspruch 1, **dadurch gekennzeichnet, dass** das Sicherungselement (15) Vorsprünge mit hakenartigen Wulsten (16) aufweist.

3. Vorrichtung nach Anspruch 2, **dadurch gekennzeichnet, dass** die hakenartigen Wulste (16) axial von der Hinterschneidungsfläche (23) im Leuchtenhohlkörper (19) distanziert sind.

4. Vorrichtung nach Anspruch 2, **dadurch gekennzeichnet, dass** die hakenartigen Wulste (16) die Hinterschneidungsfläche (23) formschlüssig hintergreifen.

5. Vorrichtung nach Anspruch 1, **dadurch gekennzeichnet, dass** die Sicherungselemente (15) von einer aus dem Buchsenbereich (14) des Tragrings (11) freigeschnittenen Zunge gebildet sind.

6. Vorrichtung nach Anspruch 1, **dadurch gekennzeichnet, dass** der Tragring (11) ein Innengewinde (17) aufweist, das mit einem Außengewinde (22) eines Fassungsträgers (12) kooperiert.

## Claims

1. Device for fastening a hollow lamp body (19) to a holder fitting comprising a holder carrier (12) receiving a lamp, with a bearer ring (11) comprising a radial region (13) and a circular cylindrical socket region (14) suitable for adhering to the hollow lamp body (19), the hollow lamp body (19) comprising at least one internal undercut (23) which is adjacent to the through-opening (21) for the holder fitting, the bearer ring (11) comprising at least one securing element (15) acting outwardly, which radially retracts spring-elastically when the socket region (14) passes through the through-opening (21), **characterised in that** the holder carrier (12) received in the bearer ring (11) blocks the securing element (15) from radially retracting spring-elastically.

2. Device according to claim 1, **characterised in that** the securing element (15) comprises projections with hook-like ridges (16).

3. Device according to claim 2, **characterised in that** the hook-like ridges (16) are axially spaced from the undercut face (23) in the hollow lamp body (19).

4. Device according to claim 2, **characterised in that** the hook-like ridges (16) positively engage behind the undercut face (23).

5. Device according to claim 1, **characterised in that** the securing elements (15) are formed from a tongue cut out from the socket region (14) of the bearer ring (11).

6. Device according to claim 1, **characterised in that** the bearer ring (11) comprises an internal thread (17) which co-operates with an external thread (22) of a holder carrier (12).

## Revendications

1. Dispositif défini de fixation pour corps de lampes creuses (19), sur une armature de douille présentant un support de douille (12) recevant une lampe, avec une bague support (11) appropriée, entourant une zone radiale (11), ainsi qu'une zone de douille (14) cylindrique à section circulaire, pour collage au corps de lampes creuses (19), le corps de lampes creuses (19) présentant intérieurement au moins une contre-dépouille (23) voisine de l'ouverture de passage (21) prévue pour l'armature de douille, la bague support (11) présentant au moins un élément de sécurité (15), agissant vers l'extérieur et provoquant un échappement de rappel radial, manifestant l'élasticité d'un ressort, lorsque la zone de douille (14) passe dans l'ouverture de passage (21), **caractérisé en ce que** le support de douille (12) logé dans la bague support (11) bloque l'échappement de rappel radial, manifestant l'élasticité, d'un ressort de l'élément de sécurité (15).

2. Dispositif selon la revendication 1, **caractérisé en ce que** l'élément de sécurité (15) présente des saillies ayant des bourrelets (16) du genre de crochets.

3. Dispositif selon la revendication 2, **caractérisé en ce que** les bourrelets (16) du genre de crochets sont espacés axialement de la face de contre-dépouille (23) dans le corps de lampe creuse (19).

4. Dispositif selon la revendication 2, **caractérisé en ce que** les bourrelets (16) du genre de crochets saisissent par l'arrière, par une liaison à ajustement de forme, la face de contre-dépouille (23).

5. Dispositif selon la revendication 1, **caractérisé en ce que** les éléments de sécurité (15) sont formés par une languette, obtenue par découpage à partir de la zone de douille (14) de la bague support (11).

6. Dispositif selon la revendication 1, **caractérisé en ce que** la bague support (11) présente un filetage intérieur (17) coopérant avec un filetage extérieur (22) d'un support de douille (12).
